# EUROPÄISCHE PATENTANMELDUNG

(11) **EP 3 428 035 A1**
(43) Veröffentlichungstag der Anmeldung: **16.01.2019**
(21) Anmeldenummer: 17180762.1
(22) Anmeldetag: 11.07.2017
(51) Int. Cl.: B61L 1/18

(54) **VERFAHREN ZUR FESTSTELLUNG EINES BELEGUNGSZUSTANDES EINES GLEISABSCHNITTS IM SCHIENENVERKEHR**

(71) Anmelder: Siemens Schweiz AG, 8047 Zürich (CH)
(72) Erfinder: BOILLAT, Markus, 8917 Oberlunkhofen (CH)
(74) Vertreter: Maier, Daniel Oliver

(57) **Zusammenfassung**

Erfindungsgemäss ist ein Verfahren zur Feststellung eines Belegungszustandes eines Gleisabschnitts (2) im Schienenverkehr vorgesehen, umfassend die folgenden Verfahrensschritte:
a) Kurzschliessen der beiden Schienen (4, 6) des Gleisabschnitts (2) an dessen Anfang (8) und an dessen Ende (10);
b) Einkoppeln eines elektrischen Speisesignals mit einer ersten Pulsfolge an einem Einspeisepunkt (16, 18) in mindestens eine der beiden Schienen (4, 6) des Gleisabschnitts (2);
c) Auskoppeln eines elektrischen Reflexionssignals an dem Einspeisepunkt (16, 18) aus mindestens einer der beiden Schienen (4, 6) des Gleisabschnitts (2);
d) Auswerten des elektrischen Reflexionssignals in Antwort auf das elektrische Speisesignal und Vergleichen des Reflexionssignals mit einem ohne Schienenfahrzeugbelegung aufgenommenen Referenz-Reflexionssignals; und
e) Bestimmen einer Gleisbelegung in Abhängigkeit von dem Ergebnis des Vergleichs des Reflexionssignals mit dem Referenz-Reflexionssignals.

## Beschreibung

Die vorliegende Erfindung bezieht sich auf ein Verfahren zur Feststellung eines Belegungszustandes eines Gleisabschnitts im Schienenverkehr.

Die Ermittlung des Belegungszustandes eines Gleisabschnitts (Gleisfreimeldung) ist für die Gewährleistung von sicheren Zugfahrten und -folgen für die Zugsicherungstechnik von grösster Wichtigkeit. Alle derzeit bekannten Systeme messen direkt oder indirekt, ob ein in einen Gleisabschnitt eingefahrener Zugverband diesen auch wieder vollständig verlassen hat. Bei Achszählsystemen führt zum Beispiel die Vorbeifahrt eines Rades zur Verstimmung eines Schwingkreises im Achszählsensor, sodass auf die Weise die Anzahl der in den Gleisabschnitt eingefahrenen Achsen gezählt und mit der Anzahl der aus dem Gleis herausfahrenden Achsen verglichen wird. Bei Übereinstimmung wird der Gleisabschnitt dann wieder als "FREI" gemeldet.

Bei Gleisstromkreisen werden in dem Gleisabschnitt die beiden Schienen durch sogenannte Isolierstösse am Beginn und am Ende des Gleisabschnitts elektrisch gegeneinander isoliert. Bei Nicht-Belegung kann beispielsweise ein an einem Ende des Gleisabschnitts in eine Schiene eingespiesenes Speisesignal am anderen Ende an der anderen Schiene nicht detektiert werden. Bei einer Belegung des Gleisabschnitts mit einem Schienenfahrzeug führt der von den Fahrzeugachsen verursachte Kurzschluss der beiden Schienen dazu, dass das Speisesignal im Gegensatz zur Nicht-Belegung detektiert wird. Der Gleisabschnitt wird in diesem Fall als "BELEGT" gemeldet. Entsprechende Gleisstromkreise sind beispielsweise in der europäischen Patentanmeldung EP 2 084 048 A1 beschrieben.

Während sich bei Achszählsystemen parasitäre Magnetfelder nachteilig auf die korrekte Funktion auswirken können, stellt die Einrichtung und Instandhaltung der Isolierstösse den grössten Nachteil von Gleisstromsystemen dar. Zudem wird das akustische Radgeräusch am Übergang der beiden durch den Isolierstoss getrennten Schienen als nachteilig empfunden.

Der vorliegenden Erfindung liegt daher die Aufgabe zugrunde, ein Verfahren zur Feststellung eines Belegungszustandes eines Gleisabschnitts im Schienenverkehr anzugeben, dass hinsichtlich magnetischer Störfelder robust ist und ohne Isolierstösse auskommt.

Diese Aufgabe wird erfindungsgemäss durch ein Verfahren zur Feststellung eines Belegungszustandes eines Gleisabschnitts im Schienenverkehr gelöst, welches die folgenden Verfahrensschritte umfasst:
a) Kurzschliessen der beiden Schienen des Gleisabschnitts an dessen Anfang und an dessen Ende;
b) Einkoppeln eines elektrischen Speisesignals mit einer ersten Pulsfolge an einem Einspeisepunkt in mindestens eine der beiden Schienen des Gleisabschnitts;
c) Auskoppeln eines elektrischen Reflexionssignals an dem Einspeisepunkt aus mindestens einer der beiden Schienen des Gleisabschnitts;
d) Auswerten des elektrischen Reflexionssignals in Antwort auf das elektrische Speisesignal und Vergleichen des Reflexionssignals mit einem ohne Schienenfahrzeugbelegung aufgenommenen Referenz-Reflexionssignals; und
e) Bestimmen einer Gleisbelegung in Abhängigkeit von dem Ergebnis des Vergleichs des Reflexionssignals mit dem Referenz-Reflexionssignals.

Auf diese Weise ist es möglich, die Belegung des Gleisabschnitts durch eine Achse eines Schienenfahrzeugs, die die beiden Schienen des Gleisabschnitts innerhalb des Gleisabschnitts kurzschliesst, sicher detektieren zu können. Aufgrund der am Anfang und am Ende des Gleisabschnitts vorgesehenen Kurzschlüsse werden immer Pulsantworten (Reflexionssignal) detektiert (Referenz-Reflexionssignal), sodass eine stetiger Veränderung der Reflexionszeit als Belegung des Gleisabschnitts interpretierbar ist. Sprunghafte Veränderungen der Reflexionszeit weisen auf schlechte Achsnebenschlüsse oder gar auf eine Entgleisung hin. Durch die Reflexionszeit-Veränderungen können auch noch weitere Auswertungen extrahiert werden, wie z.B. die Zuggeschwindigkeit. Besonders vorteilhaft an diesem Verfahren ist weiterhin, dass es vollkommen robust gegen über magnetischen Störfeldern ist und keine wartungsintensiven Gleisisolierungen erforderlich macht. Durch das Prinzip der Einspeisung sind auch die Traktionsrückströme irrelevant.

Wie vorstehend bereits ausgeführt, kann es vorteilhaft sein, wenn bei dem Auswerten des elektrischen Reflexionssignals detektiert wird, ob Reflexionszeitveränderungen stetig oder sprunghaft verlaufen. Somit können schlechte Achsnebenschlüsse oder gar eine Entgleisung detektiert werden.

Um das Eindringen eines Schienenfahrzeugs aus beiden Richtungen in den Gleisabschnitt gleichermassen genau bestimmen zu können, kann der Einspeisepunkt etwa in der Mitte des Gleisabschnitts angeordnet sein.

Damit die Signale von benachbarten Gleisabschnitte unterschieden werden können, kann eine Möglichkeit hierzu darin bestehen, dass in einen zum dem Gleisabschnitt benachbarten Nachbargleisabschnitt ein elektrisches Signal mit einer zweiten Pulsfolge eingekoppelt wird, wobei die zweite Pulsfolge von der ersten Pulsfolge unterscheidbar verschieden ist.

Weitere vorteilhafte Ausgestaltungen der vorliegenden Erfindung sind den übrigen Unteransprüchen zu entnehmen.

Vorteilhafte Ausführungsbeispiele der vorliegenden Erfindung werden anhand der Zeichnung näher erläutert. Diese zeigt in schematischer Ansicht eine Aufsicht auf einen Gleisabschnitt 2, der mittels des erfindungsgemässen Verfahren auf die Feststellung eines Belegungszustandes überwacht wird. Der Gleisabschnitt 2 weist zwei Fahrschienen 4, 6 auf, die jeweils an den beiden Enden 8, 10 des Gleisabschnitts 2 durch Kurzschlusskabel 12, 14 kurzgeschlossen sind. In etwa der geographischen Mitte des Gleisabschnitts 2 sind zwei Einspeisepunkte 16, 18 für die Einspeisung eines Speisesignals in die jeweilige Fahrschiene 4, 6 vorgesehen. Die Einspeisepunkte 16, 18 werden von einer gleisseitigen Elektronik-Einheit, kurz LEU 20 genannt, gesteuert. Die LEU 20 umfasst dabei eine Signalquelle für die Erzeugung eines Speisesignals sowie ein Modul zum Empfang des Reflexionssignals. Weiter ist hier auch ein Auswertemodul umfasst, das das empfangene Reflexionssignal analysiert und bewertet. Die LEU 20 ist selbst bidirektioinal mit einem Stellwerk verbunden, das die Zugsicherung für den Gleisabschnitt übernimmt.

Im Betrieb wird nun das elektrische Speisesignal mit einer festgelegten Pulsfolge an beiden Einspeisepunkten 16, 18 in die jeweilige Fahrschiene 4, 6 des Gleisabschnitts 2 eingekoppelt. Als Frequenz kann ein Bereich von 50 bis 50 kHz in Frage kommen. Die Leistung des Speisesignals darf dabei in einem Bereich von weniger als 20 Watt liegen, wobei hier stark der Bettungswiderstand berücksichtigt werden muss. Aufgrund der Kurzschlusskabel 12, 14 wird diese Speisesignal reflektiert und als elektrisches Reflexionssignal an den Einspeisepunkten 16, 18 wieder ausgekoppelt. Das ausgekoppelte elektrische Reflexionssignal, das in Antwort auf das elektrische Speisesignal entsteht, wird mit einem ohne Schienenfahrzeugbelegung aufgenommenen Referenz-Reflexionssignals verglichen, um bei entsprechender Abweichung auf die Vorhandensein eines Schienenfahrzeugs in dem Gleisabschnitt 2 und damit auf den Belegtzustand schliessen zu können. Die Gleisbelegung wird damit in Abhängigkeit von dem Ergebnis des Vergleichs des Reflexionssignals mit dem Referenz-Reflexionssignals bestimmt. Bei dieser Auswertung wird im elektrischen Reflexionssignal auch untersucht, ob Reflexionszeitveränderungen stetig oder sprunghaft verlaufen. Eine stetige Veränderung lässt auf die störungsfreie Befahrung des Gleisabschnitts 2 schliessen, während ein sprunghafter Verlauf dieser Veränderung auf schlechte Achsnebenschlüsse oder gar auf eine Entgleisung schliessen lässt.

Bei Vorhandensein mehrerer benachbarter und auf diese Weise überwachter Gleisabschnitte wird in einen zum dem Gleisabschnitt 2 benachbarten Nachbargleisabschnitt ein elektrisches Signal mit einer zweiten Pulsfolge eingekoppelt wird, wobei die zweite Pulsfolge von der ersten Pulsfolge unterscheidbar verschieden ist. Auf diese Weise wird eine Fehlinterpretation des Reflexionssignal aufgrund eines Übersprechen des Speisesignals aus dem benachbarten Gleisabschnitt sicher vermieden.

## Patentansprüche

1. Verfahren zur Feststellung eines Belegungszustandes eines Gleisabschnitts (2) im Schienenverkehr, umfassend die folgenden Verfahrensschritte:
a) Kurzschliessen der beiden Schienen (4, 6) des Gleisabschnitts (2) an dessen Anfang (8) und an dessen Ende (10);
b) Einkoppeln eines elektrischen Speisesignals mit einer ersten Pulsfolge an einem Einspeisepunkt (16, 18) in mindestens eine der beiden Schienen (4, 6) des Gleisabschnitts (2);
c) Auskoppeln eines elektrischen Reflexionssignals an dem Einspeisepunkt (16, 18) aus mindestens einer der beiden Schienen (4, 6) des Gleisabschnitts (2);
d) Auswerten des elektrischen Reflexionssignals in Antwort auf das elektrische Speisesignal und Vergleichen des Reflexionssignals mit einem ohne Schienenfahrzeugbelegung aufgenommenen Referenz-Reflexionssignals; und
e) Bestimmen einer Gleisbelegung in Abhängigkeit von dem Ergebnis des Vergleichs des Reflexionssignals mit dem Referenz-Reflexionssignals.

2. Verfahren nach Anspruch 1,
**dadurch gekennzeichnet, dass**
bei dem Auswerten des elektrischen Reflexionssignals detektiert wird, ob Reflexionszeitveränderungen stetig oder sprunghaft verlaufen.

3. Verfahren nach Anspruch 1 oder 2,
**dadurch gekennzeichnet, dass**
der Einspeisepunkt (16, 18) etwa in der geographischen Mitte des Gleisabschnitts (2) angeordnet wird.

4. Verfahren nach einem der Ansprüche 1 bis 3,
**dadurch gekennzeichnet, dass**
in einen zum dem Gleisabschnitt (2) benachbarten Nachbargleisabschnitt ein elektrisches Signal mit einer zweiten Pulsfolge eingekoppelt wird, wobei die zweite Pulsfolge von der ersten Pulsfolge unterscheidbar verschieden ist.
